# EUROPÄISCHE PATENTSCHRIFT

(11) **EP 0 011 610 B1**
(45) Veröffentlichungstag und Bekanntmachung des Hinweises auf die Patenterteilung: **12.08.1981**
(21) Anmeldenummer: 79890046.0
(22) Anmeldetag: 06.11.1979
(51) Int. Cl.: C21C 5/46

(54) **Kippbarer Konverter**
Tiltable converter
Convertisseur basculant

(30) Priorität: 10.11.1978 AT 8050/78
(43) Veröffentlichungstag der Anmeldung: 28.05.1980
(73) Patentinhaber: VOEST-ALPINE Aktiengesellschaft, A-4010 Linz (AT)
(72) Erfinder: Enkner, Bernhard, Dipl.-Ing., A-4020 Linz (AT); Berger, Rupert, A-4020 Linz (AT); Eysn, Manfred, A-4020 Linz (AT); Haslehner, Hermann Franz, A-4072 Alkoven (AT); Smejkal, Helmut, A-4033 Linz (AT); Sattler, Michael, A-4052 Ansfelden (AT)
(74) Vertreter: Wolfram, Gustav, Dipl.-Ing.

## Beschreibung

Die Erfindung betrifft einen kippbaren Konverter, dessen Konvertergefäß mittels Auflagerkräfte aufnehmender Pratzenpaare auf einem um seinen Mantel angeordneten hohlen Tragkörper abgestützt ist, wobei die Pratzen eines Pratzenpaares beidseitig des Tragkörpers einander gegenüberliegen und wobei zwischen einer Pratze jedes Pratzenpaares und dem Tragkörper eine Kolben-Zylindereinheit vorgesehen ist, deren Kolben in Längsrichtung des Konvertergefäßes hydraulisch verstellbar ist.

Es ist bekannt, die beiderseits des Tragkörpers angeordneten Pratzen bei der Montage des Konverters durch Beilagen gegenüber dem Tragring spielfrei einzustellen, so daß das Konvertergefäß auch dann festgehalten wird, wenn der Konverter um 180° in den Kopfstand gekippt ist. Diese Bauweise, die sich insbesondere bei Großkonvertern bewährt hat, hat jedoch den Nachteil, daß es im Verlauf einer Konverterreise infolge ungleichmäßiger Wärmedehnungen - der Gefäßmantel dehnt sich in der Regel mehr als der Tragring trotz der Beilagen zu einer Spielbildung zwischen den Pratzen und dem Tragring kommen kann, wodurch Stöße verursacht werden, wenn der Konverter gekippt wird.

Es sind verschiedene Maßnahmen vorgeschlagen worden, um dieses sich während einer Konverterreise einstellende Spiel zu vermeiden. Theoretisch kann dies dadurch geschehen (US-A-3 191 921), daß man die Pratzen mit Keilen versieht, deren schiefe Ebene jeweils auf einer korrespondierenden schiefen Ebene eines am Tragring abgestützten Keiles aufliegt, wobei die Neigung der schiefen Ebene entsprechend der theoretisch zu erwartenden radialen und axialen Dehnungen des Gefäßes gewählt wird. Diese Lösung hat jedoch insbesondere bei Großkonvertern, bei denen es auf die absolute Nullhaltung des Spieles ankommt, in der Praxis keinen Eingang gefunden, da der ideale Neigungswinkel der Keile lediglich theoretisch bestimmt werden konnte, das Konvertergefäß jedoch gegenüber dem Tragring nicht genau vorherbestimmbare Bewegungen infolge thermischer und mechanischer Einflüsse durchführt.

Zur Ausschaltung des Spieles ist es weiters bekannt (österreichische Patentanmeldung A 8559/70), die an der Unterseite des Tragringes angeordneten Keile verschiebbar zu lagern, wobei als Verschiebeeinrichtung Federpakete vorgesehen sind. Ist dabei der Keilwinkel größer als der Reibungswinkel, so müssen die Federn so stark dimensioniert sein, daß sie in der Lage sind. das Konvertergefäß in der Konverterkopfstellung zu halten, wodurch in der 0°-Stellung, also wenn der Konverter aufrecht steht, große Zusatzkräfte auf das Konvertergefäß und auf den Tragring einwirken.

Ein kippbarer Konverter der eingangs bezeichneten Art ist aus der US-A-3 400 922 bekannt. Bei diesem Konverter ist lediglich eine der beiden gegenüberliegenden Pratzen jedes Pratzenpaares mittels einer Kolben-Zylindereinheit gegen den Tragring abgestützt. Jede Kolben-Zylindereinheit ist mit einem außerhalb des Tragringes vorgesehenen, unter Druck stehenden Ausgleichsbehälter mittels Hydraulikleitungen verbunden. Dieser Ausgleichsbehälter muß ebenso wie die Hydraulikleitungen den vollen vom Konverter auf die Kolben-Zylindereinheiten übertragenen Druck aufnehmen können, worunter die Betriebssicherheit leidet.

Die Erfindung bezweckt die Vermeidung dieser Nachteile und Schwierigkeiten und stellt sich die Aufgabe, einen Konverter, insbesondere einen Großkonverter zu schaffen, bei dem das zwischen den Tragpratzen und dem Tragring unvermeidliche Spiel beliebig groß sein kann, dieses Spiel jedoch keine Stöße beim Kippen des Konverters verursacht und wobei keinerlei Kräfte von der Konstruktion der Aufhängung des Konvertergefäßes im Tragring verursacht werden, die das Konvertergefäß oder den Tragring zusätzlich belasten.

Diese Aufgabe der Erfindung wird dadurch gelöst, daß die Zylinder jeder Kolben-Zylindereinheit jeweils mit einem innerhalb des Tragkörpers vorgesehenen Ausgleichsbehälter, in dem das Hydraulikmedium unter Druck steht, mittels einer Hydraulikleitung verbunden sind, in die jeweils ein wahlweise in Funktion und außer Funktion schaltbares Rückschlagventil eingebaut ist, welches in Funktion das Einströmen von Hydraulikmittel nur in Richtung vom Ausgleichsbehälter in den Zylinder ermöglicht und außer Funktion die Hydraulikleitung in beide Richtungen freigibt. Die Verwirklichung dieser Merkmale an einem Konverter ermöglicht eine Dehnung des Konvertergefäßes in beliebiger Größe bei aufrechtstehendem Konverter und trotzdem die Vermeidung von Stößen beim Kippen des Konverters, u. zw. unabhängig von dem Druck innerhalb des Ausgleichsbehälters. Dieser Druck im Ausgleichsbehälter kann daher verhältnismäßig gering gehalten werden, so daß sich eine große Betriebssicherheit ergibt.

Vorteilhaft ist zur Schaltung des Rückschlagventiles ein Impulsgeber vorgesehen, mit dem das Rückschlagventil bei aufrechtstehendem Konverter außer Funktion und bei Beginn des Kippens des Konverters in Funktion schaltbar ist.

Die Erfindung betrifft weiters einen kippbaren Konverter, dessen Konvertergefäß mittels Auflagerkräfte aufnehmender Pratzenpaare auf einem um seinen Mantel angeordneten hohlen Tragkörper abgestützt ist, wobei die Pratzen eines Pratzenpaares beidseitig des Tragkörpers einander gegenüberliegen und wobei zwischen beiden Pratzen jedes Pratzenpaares und dem Tragkörper Kolben-Zylindereinheiten vorgesehen sind, deren Kolben in Längsrichtung des Konvertergefäßes hydraulisch verstellbar sind. Ein Konverter dieser Art ist aus der DE-A-1 433498 bekannt. Bei diesem Konverter stützen sich beide gegenüberliegenden Pratzen der Pratzenpaare mittels Kolben-Zylindereinheiten gegen den Tragring ab. Bei dem bekannten Konverter handelt es sich um einen »Pendel-oder Schaukelkonverter«, d. h. um einen Konverter, der während des Blasvorganges in Pendel- bzw. Schaukelbewegungen versetzt wird. Der Tragring ist dabei gegenüber dem Fundament fixiert, und der Konverter wird mittels zwischen den Pratzen und dem Tragring vorgesehener Druckmittelzylinder bewegt. Diese müssen daher während des Konverterbetriebes die gesamte Last des Konverters aufnehmen.

Auch hier besteht die Aufgabe, einen Konverter zu schaffen, bei dem das zwischen den Tragpratzen und dem Tragring unvermeidliche Spiel beliebig groß sein kann, dieses Spiel jedoch beim Kippen des Konverters keine Stöße verursacht, und bei dem weiters die Kolben-Zylindereinheiten nur kurzzeitig zur Lastaufnahme beansprucht werden.

Diese Aufgabe wird erfindungsgemäß dadurch gelöst, daß die Zylinder jeder Kolben-Zylindereinheit jeweils mit einem innerhalb des Tragkörpers vorgesehenen Ausgleichsbehälter, in dem das Hydraulikmedium unter Druck steht, mittels einer Hydraulikleitung verbunden sind, in die jeweils ein Drosselventil eingebaut ist.

Gemäß dieser Ausführungsform sitzt der Konverter, u. zw. sowohl in aufrechter als auch in um 180° geschwenkter Lage, zwar auf den Kolben der an der jeweils oberen Seite des Tragringes befindlichen Kolben-Zylindereinheiten auf; die Kolben sind jedoch infolge der zwischen den Ausgleichsbehältern und der Kolben-Zylindereinheiten eingebauten Drosselventile in bis auf Anschlag zurückgedrückter Stellung, so daß die gesamte Hydraulikeinrichtung zur Lastaufnahme nicht beansprucht wird. Lediglich während der Zeit des Kippens und einer kurzen Zeitspanne danach, die das Hydraulikmittel benötigt, um durch die Drossel in den Ausgleichsbehälter zu strömen, wird die Hydraulikeinrichtung zur Gewichtsabstützung herangezogen. Auch bei dieser Ausführungsform ist der Ausgleichsbehälter stets und damit das Hydraulikmedium druckbelastet. Einen infolge des Konvertergewichtes hervorgerufenen Druck braucht er nicht aufnehmen zu können. Er trägt daher wesentlich zur Betriebssicherheit bei und kann entsprechend schwächer ausgebildet sein als die Kolben-Zylindereinheiten.

Zweckmäßig ist in dem Ausgleichsbehälter ein federbeaufschlagter Verdrängungskolben vorgesehen.

Eine weitere bevorzugte Ausführungsform ist dadurch gekennzeichnet, daß zusätzlich zu den in Längsrichtung des Konvertergefäßes vorgesehenen Kolben-Zylindereinheiten mindestens eine Pratze eines Pratzenpaares parallel zur Längsrichtung des Konvertergefäßes verlaufende Stützflächen aufweist, welche jeweils an am Tragkörper angeordneten Gegenstützflächen abgestützt sind, wobei mindestens eine Stütz-oder Gegenstützfläche von einem Kolben einer hydraulisch beaufschlagbaren, parallel zur Erstreckung des Tragkörpers angeordneten Kolben-Zylindereinheit gebildet ist.

Vorteilhaft sind dabei beide Stütz- oder Gegenstützflächen jeweils von einem Kolben einer Kolben-Zylindereinheit gebildet, wobei der Zylinder jeder Kolben-Zylindereinheit mit einem Ausgleichsbehälter über eine hydraulische Leitung verbunden ist, in die ein Drosselventil eingebaut ist.

Die Erfindung ist an Hand der Zeichnung an mehreren Ausführungsbeispielen näher erläutert, wobei Fig. 1 eine teilweise geschnittene Seitenansicht eines Konverters in Richtung der Tragzapfenachse, Fig. 2 eine Ansicht in Richtung des Pfeiles 11 der Fig. 1 und Fig. 3 ein Detail der Fig. 1 in vergrößertem Maßstab zeigen. Fig. 4 veranschaulicht die Anwendung der in den Fig. 1 bis 3 dargestellten Ausführungsform zur Abstützung der parallel zur Längsrichtung des Konvertergefäßes verlaufenden Stützflächen. Eine weitere Ausführungsform ist in den Fig. 5 bis 7 dargestellt, wobei Fig. 5 einen Konverter in zu Fig. 1 analoger Darstellung, Fig. 6 ein Detail der Fig. 5 in vergrößertem Maßstab und Fig. 7 ebenfalls die Anwendung der in den Fig. 5 und 6 dargestellten Ausführungsform für die parallel zur Längsrichtung des Konvertergefäßes verlaufenden Stützflächen zeigen.

Mit 1 ist das Konvertergefäß bezeichnet, welches von einem Tragkörper 2, der als geschlossener Tragring ausgebildet ist, umgeben ist. Der Tragring 2 ist mittels zweier miteinander fiuchtender Tragzapfen 3 in nicht dargestellten Stützlagern kippbar gelagert.

Das Konvertergefäß 1 ist mittels zweier Trag-Pratzenpaare 5, 6 und 7, 8 im Tragring 2 aufgehängt, die bei den Tragzapfen 3 angeordnet sind. In einer Ebene senkrecht zu den Tragzapfen 3 ist ein weiteres Pratzenpaar 9, 10 - das Kipp-Pratzenpaar - angeordnet. Diese drei Pratzenpaare sind zweckmäßig untereinander gleich gestaltet. Sie sind aus konstruktiven Gründen jeweils als Doppelpratzenpaar ausgebildet.

Diametral gegenüber dem Kipp-Pratzenpaar 9, 10 ist eine Führungseinrichtung 11 angeordnet, die in bekannter Weise lediglich zur Aufnahme von Seitenkräften ausgebildet ist und am Tragring 2 nicht aufliegt.

Jede der Pratzen 5 bis 10 ist aus einem am Konvertergefäß angeschweißten Obergurt 12, einem am Konvertergefäß 1 angeschweißten Untergurt 13 und dazwischen liegenden, ebenfalls am Konvertergefäß angeschweißten Rippen 14 gebildet. Der Untergurt 13 der Pratzen weist jeweils zwei Kräfte, die in Längsrichtung 15 des Konvertergefäßes auftreten, übertragende Auflageflächen 16 auf und zwischen diesen Auflageflächen parallel zur Längsrichtung 15 des Konvertergefäßes verlaufende Stützflächen 17, die in Umfangsrichtung des Tragringes 2 gerichtete Kräfte auf die Gegenstützflächen 18, die am Tragring 2 befestigt sind, übertragen.

Der Abstand 19 der einander gegenüberliegenden Auflageflächen 16 jeweils eines Pratzenpaares ist größer gewählt als die Höhe 20 des zwischen ihnen liegenden Tragringes 2. Zur Überbrückung des daraus resultierenden Spieles sind gemäß der Ausführungsform nach den Fig. 1 bis 4 an der Unterseite 21 des Tragringes Kolben-Zylindereinheiten 22 montiert, deren Achsen 23 etwa parallel zur Längsrichtung 15 des Konverters 1 angeordnet sind. Der Zylinder 24 jeder Kolben-Zylindereinheit 22 ist in den unterseitigen Gurt 25 des Tragringes 2 eingelassen und steht mittels einer Hydraulikleitung 26 mit einem innerhalb des Tragringes angeordneten Ausgleichsbehälter 27 in Verbindung. In der Hydraulikleitung ist ein mittels eines nicht dargestellten Impulsgebers wahlweise in Funktion und außer Funktion schaltbares Rückschlagventil 28 eingebaut, welches in Funktion das Einströmen von Hydraulikmittel nur in Richtung vom Ausgleichsbehälter 27 in den Zylinder 24 ermöglicht und außer Funktion die Hydraulikleitung 26 in beiden Richtungen freigibt. In jedem Ausgleichsbehälter 27 befindet sich ein federbeaufschlagter Verdrängungskolben 29, so daß das Hydraulikmittel stets in Richtung zur Kolben-Zylindereinheit 22 gedrängt wird.

Die Funktion der Einrichtung ist folgende: Der Konverter liegt zunächst, wenn er sich in aufrechter Stellung (0°-Position) befindet, nur mit seinen oberhalb des Tragringes 2 angeordneten Pratzen 5, 7, 9 am Tragring 2 auf. Durch die Verdrängungskolben 29 wird Hydraulikmittel in die Zylinder 24 eingepreßt, wodurch die Kolben 30 der Kolben-Zylindereinheiten 22 nach außen gedrückt werden, bis sie an den Auflageflächen 16 der an der Unterseite 21 des Tragringes 2 angeordneten Pratzen 6, 8, 10 anliegen. Ein Zurückdrängen der Kolben 30 wird durch die Rückschlagventile 28, wenn sie in Funktion geschaltet sind, verhindert. Da während einer Konverterreise das Konvertergefäß 1 immer wärmer wird, werden durch Wärmedehnungen des Gefäßes verursachte Vergrößerungen der Abstände 19 der einander gegenüberliegenden Auflageflächen 16 der Pratzenpaare 5, 6; 7, 8 und 9, 10 durch Nachströmen von Hydraulikmittel in die Zylinder 24 und das dadurch bewirkte Vorschieben der Kolben 30 ausgeglichen. Um Abstandsverkleinerungen der einander gegenüberliegenden Auflageflächen 16 der Pratzenpaare zuzulassen - eine solche findet beispielsweise im starken Ausmaß am Ende der Konverterreise bei Abkühlung des Konvertergefäßes statt - werden die Rückschlagventile 28 bei in 0°-Position befindlichem Konverter außer Funktion geschaltet. Zweckmäßig werden die Rückschlagventile 28 stets erst beim Kippen in Funktion geschaltet und nach Beendigung des Kippens (in 0°-Position des Konverters) außer Funktion geschaltet, so daß Schläge und Stöße während des Kippens nicht auftreten können. Da der Kippvorgang relativ kurz dauert, kann es während des Kippens nicht zum Auftreten von Zwangskräften zwischen den Pratzenpaaren 5,6; 7, 8 und 9, 10 und dem Tragring 2 kommen. Zwischen den Kippvorgängen können sich der Konverter und der Tragring beliebig verformen, da das Hydraulikmittel bei außer Funktion geschalteten Rückschlagventilen 28 in beiden Richtungen zu den und von den Zylindern 24 strömen kann.

In Fig.4 ist die Anwendung des in Fig. 3 dargestellten Prinzips für die parallel zur Längsrichtung des Konvertergefäßes verlaufenden Stützflächen 17 veranschaulicht, wobei einander entsprechende Teile mit gleichen Bezugszeichen versehen sind. Für die in Längsrichtung des Konvertergefäßes verlaufenden Stützflächen ist die in Fig. 4 gezeigte Konstruktion nicht unbedingt erforderlich, da der Stützflächenabstand an jeder Pratze 5 bis 10 nur gering ist, so daß Dehnungen und Verformungen nur in wesentlich geringerem Maß auftreten als bei den Auflageflächen. Es ist möglich, auch die Führungseinrichtungen 11 wie in Fig. 4 dargestellt seitlich gegen den Tragring abzustützen.

Bei der in den Fig. 5 bis 7 dargestellten Ausführungsform sind bei jedem Pratzenpaar 5, 6; 7, 8 und 9, 10 Kolben-Zylindereinheiten 22 jeweils sowohl an der Ober- 31 als auch an der Unterseite 21 des Konvertertragringes 2 vorgesehen, wobei jeder Zylinder 24 der Kolben-Zylindereinheiten 22 über eine Hydraulikleitung 26 mit einem Ausgleichsbehälter 27 verbunden ist, in dem ein federbeaufschlagter Verdrängungskolben 29 eingebaut ist. In den Hydraulikkeitungen 26 ist jeweils ein Drosselventil 32 eingebaut.

Die Funktion dieser Einrichtung ist folgende: Durch das Gewicht des Konverters wird bei aufrecht stehendem Konverter das Hydraulikmittel durch die Kolben 30 bei allen an der Oberseite 31 des Tragringes 2 angeordneten Kolben-Zylindereinheiten 22 jeweils in den Ausgleichsbehälter 27 gedrückt. Bei den an der Unterseite 21 des Tragringes angeordneten Kolben-Zylindereinheiten 22 wird jeweils der Kolben 30 infolge des federbeaufschlagten Verdrängungskolbens 29 im Ausgleichsbehälter 27 stets gegen die Auflageflächen 16 der unteren Tragpratzen 6, 8 und 10 gepreßt. Wird der Konverter gekippt, wirken die Drosselventile 32 der an der Unterseite 21 - die nun oberhalb des Tragringes 2 zu liegen kommt - des Tragringes angeordneten Kolben-Zylindereinheiten 22 zunächst zwar wie eine Blockierung der Hydraulikleitung 26, so daß sich das Konvertergefäß 1 gegenüber dem Tragring 2 im ersten Augenblick nicht bewegen kann, jedoch wird das Hydraulikmittel in weiterer Folge langsam in die Ausgleichsbehälter 27 gedrückt, so daß das Konvertergefäß 1 entsprechend dem Bewegungsspiel 33 der Kolben 30 gegenüber dem Tragring 2 ab nkt. Die beim Kippen des Konverters nach unten gelangenden Kolben-Zylindereinheiten 22 gleichen in dieser Zeit das Spiel zwischen Tragring 2 und Konvertergefäß 1 durch Absenken ihrer Kolben 30 (infolge der federbeaufschlagten Verdrängungskolben 29) aus. Es kann somit niemals ein Schlagen auftreten und auch austretende Verformungen des Konvertergefäßes sowie des Tragringes haben keinerlei zusätzliche Belastung für die Aufhängung zur Folge.

In Fig. ist die Anwendung der Einrichtung gemäß Fig. 6 für die parallel zur Längsrichtung 15 des Konvertergefäßes 1 verlaufenden Stützflächen 17 gezeigt, wobei wiederum einander entsprechende Teile mit gleichen Bezugszeichen versehen sind. Diese in Fig. gezeigte Einrichtung kann ebenfalls für die Führungseinrichtungen 11 Anwendung finden.

Bei Großkonvertern kann es erforderlich sein, an jeder Auflagefläche der Pratzen 5 bis 10 mehrere Kolben-Zylindereinheiten 22 vorzusehen. Dabei ist es möglich, die nebeneinanderliegenden Kolben-Zylindereinheiten an demselben Ausgleichsbehälter anzuschließen, wobei es dann genügt, ein einziges Rückschlagventil bzw. eine einzige Drossel für die nebeneinanderliegenden Kolben-Zylindereinheiten vorzusehen. Es ist prinzipiell auch möglich, die Kolben-Zylindereinheit in die Pratzen einzubauen.

## Patentansprüche

1. Kippbarer Konverter, dessen Konvertergefäß (1) mittels Auflagerkräfte aufnehmender Pratzenpaare (5 bis 10) auf einem um seinen Mantel angeordneten hohlen Tragkörper (2) abgestützt ist, wobei die Pratzen (5 bis 10) eines Pratzenpaares beidseitig des Tragkörpers (2) einander gegenüberliegen und wobei zwischen einer Pratze (5 bis 10) jedes Pratzenpaares und dem Tragkörper (2) eine Kolben-Zylindereinheit (22) vorgesehen ist, deren Kolben (30) in Längsrichtung (15) des Konvertergefäßes (1) hydraulisch verstellbar ist, dadurch gekennzeichnet, daß die Zylinder (24) jeder Kolben-Zylindereinheit (22) jeweils mit einem innerhalb des Tragkörpers vorgesehenen Ausgleichsbehälter (27), in dem das Hydraulikmedium unter Druck steht, mittels einer Hydraulikleitung (26) verbunden sind, in die jeweils ein wahlweise in Funktion und außer Funktion schaltbares Rückschlagventil (28) eingebaut ist, welches in Funktion das Einströmen von Hydraulikmittel nur in Richtung vom Ausgleichsbehälter (27) in den Zylinder (24) ermöglicht und außer Funktion die Hydraulikleitung (26) in beide Richtungen freigibt (Fig. 1 bis 3).

2. Konverter nach Anspruch 1, dadurch gekennzeichnet, daß zur Schaltung des Rückschlagventils (28) ein Impulsgeber vorgesehen ist, mit dem das Rückschlagventil bei aufrecht stehendem Konverter außer Funktion und bei Beginn des Kippens des Konverters in Funktion schaltbar ist.

3. Kippbarer Konverter, dessen Konvertergefäß (1) mittels Auflagerkräfte aufnehmender Pratzenpaare (5 bis 10) auf einem um seinen Mantel angeordneten hohlen Tragkörper (2) abgestützt ist, wobei die Pratzen (5 bis 10) eines Pratzenpaares beidseitig des Tragkörpers (2) einander gegenüberliegenden und wobei zwischen beiden Pratzen (5 bis 10) jedes Pratzenpaares und dem Tragkörper (2) Kolben-Zylindereinheiten (22) vorgesehen sind, deren Kolben (30) in Längsrichtung (15) des Konvertergefäßes (1) hydraulisch verstellbar sind, dadurch gekennzeichnet, daß die Zylinder (24) jeder Kolbenzylindereinheit jeweils mit einem innerhalb des Tragkörpers vorgesehenen Ausgleichsbehälter (27), in dem das Hydraulikmedium unter Druck steht, mittels einer Hydraulikleitung (26) verbunden sind, in die jeweils ein Drosselventil (32) eingebaut ist (Fig. 5, 6).

4. Konverter nach einem der Ansprüche 1 bis 3, dadurch gekennzeichnet, daß in dem Ausgleichsbehälter (27) ein federbeaufschlagter Verdrängungskolben (29) vorgesehen ist.

5. Konverter nach einem der Ansprüche 1 bis 4, dadurch gekennzeichnet, daß zusätzlich zu den in Längsrichtung des Konvertergefäßes vorgesehenen Kolben-Zylindereinheiten (22) mindestens eine Pratze (5 bis 10) eines Pratzenpaares (5, 6; 7, 8; 9, 10) parallel zur Längsrichtung (15) des Konvertergefäßes (1) verlaufende Stützflächen (17) aufweist, welche jeweils an am Tragkörper (2) angeordneten Gegenstützflächen (18) abgestützt sind, wobei mindestens eine Stütz- (17) oder Gegenstützfläche (18) von einem Kolben (30) einer hydraulisch beaufschlagbaren, parallel zur Erstreckung des Tragkörpers (2) angeordneten Kolben-Zylindereinheit (22) gebildet ist (Fig. 4, 7).

6. Konverter nach Anspruch 5, dadurch gekennzeichnet, daß beide Stütz- (17) oder Gegenstützflächen (18) jeweils von einem Kolben (30) einer Kolben-Zylindereinheit (22) gebildet sind, wobei der Zylinder (24) jeder Kolben-Zylindereinheit (22) mit einem Ausgleichsbehälter (27) über eine hydraulische Leitung (26) verbunden ist, in die ein Drosselventil (32) eingebaut ist (Fig. 7).

## Claims

1. Tiltable converter whose converter vessel (1) is supported, by means of lug pairs (5 to 10) accommodating bearing forces, on a hollow carrying body (2) arranged about its shell, the lugs (5 to 10) of a lug pair being arranged opposite each other on both sides of the carrying body (2), and a piston-cyclinder unit (22) being provided between a lug (5 to 10) of each lug pair and the carrying body (2), whose piston (30) is hydraulically displaceable in the longitudinal direction (15) of the converter vessel (1), characterised in that the cylinders (24) of each piston-cylinder unit (22) are each connected to an equalizing reservoir (27) provided within the carrying body and in which the hydraulic medium is under pressure, by means of a hydraulic conduit (26) in which a check valve (28) is installed, which selectively can be switched into and out of operation and which, when in operation, makes possible the streaming in of hydraulic medium only in the direction from the equalizing reservoir (27) into the cyiinder (24) and, when out of operation, releases the hydraulic conduit (26) in both directions (Figs. 1 to 3).

2. Converter according to claim 1, characterised in that, for switching the check valve (28), a pulse generator is provided, by which the check valve is switchable out of operation with the converter in the upright position and into operation at the onset of tilting of the converter.

3. Tiltable converter whose converter vessel (1) is supported, by means of lug pairs (5 to 10) accommodating bearing forces, on a hollow carrying body (2) arranged about its shell, the lugs (5 to 10) of a lug pair being arranged opposite each other on both sides of the carrying body (2), and piston-cylinder units (22) being provided between both lugs (5 to 10) of each lug pair and the carrying body (2), whose pistons (30) are hydraulically displaceable in the longitudinal direction (15) of the converter vessel (1), characterised in that the cylinders (24) of each piston-cylinder unit are each connected with an equalizing reservoir (27) provided within the carrying body and in which the hydraulic medium is under pressure, by means of a hydraulic conduit (26) in which a throttle valve (32) is installed (Figs. 5, 6).

4. Converter according to any one of claims 1 to 3, characterized in that a spring-actuated displacement piston (29) ist provided in the equalizing reservoir (27).

5. Converter according to any one of claims 1 to 4, characterized in that, in addition to the piston-cylinder units (22) provided in the longitudinal direction of the converter vessel, at least one lug (5 to 10) of a lug pair (5, 6; 7, 8; 9, 10) comprises supporting surfaces (17) extending parallel to the longitudinal direction (15) of the converter vessel (1) and each leaning against counter supporting surfaces (18) arranged on the carrying body (2), wherein at least one supporting surface (17) or unter supporting surface (18) ist formed by a piston (30) of a hvdraulically actuatable piston-cylinder unit (22) arranged parallel to the extension of the carrying body (2) (Figs. 4, 7).

6. Converter according to claim 5, characterised in that both supporting surfaces (17) or counter supporting surfaces (18) are each formed by a piston (30) of a pistoncylinder unit (22), the cylinder (24) of each pistoncylinder unit (22) being connected to an equalizing reservoir (27) via a hydraulic conduit (26), in which a throttle valve (32) is installed (Fig. 7).

## Revendications

1. Convertisseur basculant dont le récipient de convertisseur (1) prend appui sur un corps porteur creux (2) disposé autour de sa surface latérale, par l'intermédiaire de paires de griffes (5 à 10) qui reprennent les forces d'appui, les griffes (5 à 10) d'une paire de griffes se faisant face de part et d'autre du ccrps porteur (2), et r ensemble à cylindre et à piston (22) étant pre entre une griffe (5 à 10) de chaque paire .e griffes et le corps porteur (2), le piston (3ù; de cet ensemble étant déplaçable par voie hydraulique dans la direction longitudinale (15) du récipient (1) du convertisseur, caractérisé en ce que les cylindres (24) de chaque ensemble à cylindre ÷: piston (22) sont reliés chaque fois à un récipient compensateur (27) prévu à l'intérieur du corps porteur et dans lequel l'agent hydraulique est sous pression, par un conduit hydraulique (26) dans lequel est inséré chaque fois un clapet d'arrêt (28) pouvant être mis en état d'activité ou en état de non activité, à volonté, et qui, lorsqu'il est en état d'activité, permet l'entrée de l'agent hydraulique dans le sens seulement allant du récipient compensateur (27) au cylindre (24) et qui, lorsqu'il n'est pas en état d'activité, laisse le passage du conduit hydraulique (26) libre dans les deux sens (figures 1 à 3).

2. Convertisseur suivant la revendication 1, caractérisé en ce que, pour brancher le clapet d'arrêt (28), on a prévu un générateur d'impulsions grâce auquel le clapet d'arrêt est susceptible d'être mis en état de non activité lorsque le convertisseur est dressé et est susceptible d'être mis en état d'activité au début du basculement du convertisseur.

3. Convertisseur basculant dont le récipient de convertisseur (1) prend appui sur un corps porteur creux (2) disposé autour de sa surface latérale, par l'intermédiaire de paires de griffes (5 à 10) qui reprennent les forces d'appui, les griffes (5 à 10) d'une paire de griffes se faisant face de part et d'autre du corps porteur (2) et où. entre deux griffes (5 à 10) de chaque paire de griffes et le corps porteur (2) sont prévus des ensembles à cylindres et à pistons (22) dont les pistons (30) sont déplaçables par voie hydraulique en direction longitudinale (15) du récipient (1) du convertisseur, caractérisé en ce que les cylindres (24) des ensembles à pistons et à cylindres sont reliés chaque fois à un récipient compensateur (27) prévu à l'intérieur du corps porteur et dans lequel l'agent hydraulique est sous pression, au moyen d'un conduit hydraulique (26) dans lequel est insérée chaque fois une valve d'étranglement (32) (figures 5 et 6).

4. Convertisseur suivant l'une quelconque des revendications 1 à 3, caractérisé en ce que, dans le récipient compensateur (27) est prévu un piston de compression (29) sollicité par ressort.

5. Convertisseur suivant l'une quelconque des revendications 1 à 4, caractérisé en ce qu'en outre des ensembles à cylindres et à pistons (22) prévus en direction longitudinale du récipient du convertisseur, l'une au moins des griffes (5 à 10) d'une paire de griffes (5, 6; 7, 8; 9, 10) possède des surfaces d'appui (17) s'étendant parallèlement à la direction longitudinale (15) du récipient (1) du convertisseur, lesquelles prennent appui chaque fois sur des surfaces d'appui coopérantes (18) prévues sur le corps porteur (2), au moins une surface d'appui (17) ou une surface d'appui cooperante (18) étant formée par un piston (30) d'un ensemble à cylindre et à piston (22) susceptible d'être commandé hydraulique- ment et disposé parallélement à l'étendue du corps porteur (2) (figures4, 7).

8. Convertisseur suivant la revendication 5, caractérisé en ce que les deux surfaces d'appui (17) ou les surfaces d'appui coopérantes (18) sont formées chaque fois par un piston (30) d'un ensemble à cylindre et à piston (22), le cylindre (24) de chaque ensemble à cylindre et à piston (22) étant relié à un récipient compensateur (27) par un conduit hydraulique (26) dans lequel est insérée une valve d'étranglement (32) (figure 7).
